# EUROPÄISCHE PATENTANMELDUNG

(11) **EP 3 141 847 A1**
(43) Veröffentlichungstag der Anmeldung: **15.03.2017**
(21) Anmeldenummer: 15184571.6
(22) Anmeldetag: 10.09.2015
(51) Int. Cl.: F25D 3/14

(54) **TRANSPORTBEHÄLTER FÜR KÜHL- UND/ODER GEFRIERGUT SOWIE VERFAHREN UND VORRICHTUNG ZUR EINSATZVORBEREITUNG EINES TRANSPORTBEHÄLTERS**

(71) Anmelder: REWE Digital GmbH, 50668 Köln (DE)
(72) Erfinder: Hunold, Meik, 40627 Düsseldorf (DE)
(74) Vertreter: Grünecker Patent- und Rechtsanwälte PartG mbB

(57) **Zusammenfassung**

Die vorliegende Erfindung betrifft einen Transportbehälter für Kühl und/oder Gefriergut, insbesondere für verderbliche Lebensmittel, sowie ein Verfahren und eine Vorrichtung zur Einsatzvorbereitung eines solchen Transportbehälters. Um einen Transportbehälter für Kühl- und/oder Gefriergut anzugeben, der für den Einsatz in der Endkundenzustellung von Lebensmitteln geeignet ist, der eine verbesserte Raumausnutzung ermöglicht und gleichzeitig eine flexiblere Logistik hinsichtlich der Beschickung mit Kühl- und/oder Gefriergut beziehungsweise bzw. der Befüllung mit Kühlmittel gewährleistet, weist der erfindungsgemäß Transportbehälter ein Behältergehäuse zur Aufnahme von Kühl- und/oder Gefriergut auf, das einen Behälterraum zur Aufnahme von Kühl- und/oder Gefriergut und einen Kühlmittelspeicher zur Speicherung eines Kühlmittels bildet.

## Beschreibung

Die vorliegende Erfindung betrifft einen Transportbehälter für Kühl und/oder Gefriergut sowie ein Verfahren und eine Vorrichtung zur Einsatzvorbereitung eines solchen Transportbehälters.

Aus der Druckschrift DE 20 2010 009 862 U1 ist ein Isolierbehälter bekannt, der ein Gehäuse aufweist, das in seinem Inneren einen Kühlgutaufnahmeraum zur Unterbringung von gekühltem und/oder gefrorenem Kühlgut definiert. Derartige Isolierbehälter werden beispielsweise in der Logistik in Kühlhäusern mit Kühlgut bestückt, und anschließend zu den Kühleinrichtungen von Verkaufsstätten transportiert und dort vom Personal entladen. Aufgrund ihrer Dimensionierung sind derartige Isolierbehälter für die Endkundenzustellung eines Lebensmittelvollsortiments jedoch ungeeignet. Des Weiteren wird bei einem derartigen Isolierbehälter zur Kühlung ein separat ausgebildeter Kältespeicher verwendet, der innerhalb des Kühlgutaufnahmeraums angeordnet wird. Dies beeinträchtigt die Aufnahmekapazität für das jeweilige Kühl- beziehungsweise Gefriergut. Zudem erfordert die Anordnung oder die Befüllung des Kältespeichers ein Öffnen des Isolierbehälters. Das Befüllen des Kältespeichers beziehungsweise das Anordnen innerhalb des Kühlgutaufnahmeraums kann somit nicht bei geschlossenem Kühlgutaufnahmeraum erfolgen, was logistische Nachteile mit sich bringt.

Es besteht jedoch der zunehmende Bedarf an einer Endkundenzustellung eines Lebensmittelvollsortiments, insbesondere über den sogenannten Online-Lebensmittelhandel. Wie voranstehend bereits festgestellt, sind die aus der DE 20 2010 009 862 U1 bekannten Isolierbehälter einerseits aufgrund ihrer Dimensionierung ungeeignet für die Endkundenzustellung. Zudem schränkt die separate Anordnung des Kältespeichers die Platzverhältnisse innerhalb des Kühlgutaufnahmeraums ein. Schließlich wirkt sich die Anordnung des Kältespeichers innerhalb des Kühlgutaufnahmeraums nachteilig auf die mit der Beschickung des Isolierbehälters sowie der Befüllung des Kältespeichers verbundene Logistik aus.

Vor diesem Hintergrund bestand die Aufgabe der vorliegenden Erfindung darin, einen Transportbehälter für Kühl- und/oder Gefriergut anzugeben, der für den Einsatz in der Endkundenzustellung von Lebensmitteln geeignet ist, der eine verbesserte Raumausnutzung ermöglicht und gleichzeitig eine flexiblere Logistik hinsichtlich der Beschickung mit Kühl- und/oder Gefriergut bzw. der Befüllung mit Kühlmittel gewährleistet. Ebenso bestand die Aufgabe darin, ein Verfahren zur Einsatzvorbereitung eines solchen Transportbehälters anzugeben.

Hinsichtlich des Transportbehälters ist diese Aufgabe durch den Gegenstand von Anspruch 1 und hinsichtlich des Verfahrens durch den Gegenstand von Anspruch 13 gelöst worden.

Vorteilhafte Ausgestaltungen der Erfindung sind Gegenstand der jeweils abhängigen Ansprüche.

Ein erfindungsgemäßer Transportbehälter für Kühl- und/oder Gefriergut weist ein Behältergehäuse auf, das einen Behälterraum zur Aufnahme von Kühl- und/oder Gefriergut und einen Kühlmittelspeicher zur Speicherung eines Kühlmittels bildet. Bei dem Kühl- und/oder Gefriergut kann es sich insbesondere um verderbliche Lebensmittel eines Lebensmittelvollsortiments handeln. Der Behälterraum und der Kühlmittelspeicher sind jeweils gesondert als Teile des Behältergehäuses ausgebildet. Hierdurch wird zum einen vermieden, dass die Aufnahmekapazität des Behälterraums durch die Anordnung eines separaten Kältespeichers beeinträchtigt wird, was sich günstig auf die Raumverhältnisse des Transportbehälters auswirkt. Des Weiteren gestattet die Ausbildung des Kühlmittelspeichers als Teil des Behältergehäuses eine Entkopplung der Beschickung des Behälterraums mit Kühl- und/oder Gefriergut sowie der Befüllung des Kühlmittelspeichers mit einem Kühlmittel. Dies gestattet eine Vereinfachung der zur Beschickung des Behälterraums sowie zur Befüllung des Kühlmittelspeichers erforderlichen Logistik.

In bevorzugter Weise ist der Kühlmittelspeicher zur Speicherung eines (bei Normaldruck bzw. 1,013 bar) sublimierenden Kühlmittels, insbesondere zur Speicherung von festem Kohlenstoffdioxid ausgebildet. Bei einem sublimierenden Kühlmittel kann verhindert werden, dass bei etwaigen Undichtigkeiten Flüssigkeit mit dem jeweiligen Kühl- beziehungsweise Gefriergut in Kontakt gelangt.

Vorzugsweise ist das Behältergehäuse so ausgebildet, um das Kühlmittel im festen Aggregatszustand im Kühlmittelspeicher zu speichern und/oder in kontrollierter Form in den Behälterraum zu übertragen. Insbesondere kann das Behältergehäuse dazu ausgebildet sein, das Kühlmittel im gasförmigen Aggregatszustand aus dem Kühlmittelspeicher in den Behälterraum übertreten zu lassen. Durch den Übertritt aus dem Kühlmittelspeicher in den Behälterraum gelangt das gasförmige bzw. sublimierte Kühlmittel schnell und direkt zu dem zu kühlenden Kühl- und/oder Gefriergut, so dass eine hohe Kühlleistung erzielt werden kann.

Es kann aber auch sinnvoll sein, wenn der Kühlmittelspeicher zumindest teilweise mit Kühlmittel im festen Aggregatszustand befüllt ist, wobei das Kühlmittel vorzugsweise durch Expansion eines Flüssiggases, bevorzugt durch Expansion eines flüssigen Kohlenstoffdioxids, erzeugt ist. Durch Expansion flüssigen Kohlenstoffdioxids in den Kühlmittelspeicher verfestigt sich zumindest ein Teil des Kohlenstoffdioxids. Das daraus resultierende Kühlmittel ist als Trockenschnee" oder "Trockeneis" bekannt. Die Verwendung von festem Kohlenstoffdioxid als Kühlmittel gewährleistet eine verhältnismäßig hohe Kühlleistung bei einer Sublimationstemperatur von - 78,48°C (bei Normaldruck). Gleichzeitig wirkt Kohlenstoffdioxid fungi- und bakteriostatisch. Neben der Verwendung von Kohlenstoffdioxid als Kühlmittel ist auch der Einsatz anderer Kühlmittel möglich, beispielsweise verflüssigter Stickstoff.

In weiter bevorzugter Weise ist der Kühlmittelspeicher automatisiert befüllbar, wobei der Kühlmittelspeicher bevorzugt zumindest ein Ventil zur automatisierten Befüllung mit Flüssiggas aufweist.

Es kann sich als nützlich erweisen, wenn der Kühlmittelspeicher bei geschlossenem Behälterraum befüllbar ist, vorzugsweise von einer Außenseite des Behältergehäuses, wobei der Kühlmittelspeicher bevorzugt eine Einrichtung zum Druckausgleich beim Befüllen aufweist. Dies ermöglicht die Befüllung des Kühlmittelspeichers ohne Eingreifen in das Innere des Behälterraums, wodurch Beeinträchtigungen der Kühlkette weiter reduziert werden können. Insbesondere gestattet dies, die Beschickung des Behälterraums mit Kühl- und/oder Gefriergut vollständig unabhängig von der Befüllung des Kühlmittelspeichers mit Kühlmittel vorzunehmen.

Es kann ebenso praktisch sein, wenn der Kühlmittelspeicher durch wenigstens eine Trennwand von dem Behälterraum getrennt ist. Gemäß einer Ausführungsform kann die Trennwand zumindest abschnittsweise luftdurchlässig und/oder porös sein. Ebenso kann die Trennwand eine gasdichte Trennung zwischen dem Kühlmittelspeicher und dem Behälterraum sicherstellen. In weiter vorteilhafter Weise ist der Kühlmittelspeicher gesondert von dem Behälterraum ausgebildet. Dementsprechend ist der Kühlmittelspeicher nicht innerhalb des Behälterraums sondern außerhalb davon angeordnet. Dabei kann der Kühlmittelspeicher durch die Trennwand von dem Behälterraum getrennt sein. Eine derartige Trennwand vermeidet beispielsweise unerwünschten Austritt von festem Kühlmittel in den Behälterraum. Ebenso kann es denkbar sein, die Trennwand mit Öffnungen beziehungsweise darin angeordneten Ventilen zu versehen, um einen kontrollierten Kühlmittelausstoß in den Behälterraum zu Kühl- beziehungsweise Gefrierzwecken zu ermöglichen. Eine Trennwand zum Trennen des Kühlmittelspeichers von dem Behälterraum kann beispielsweise einstückig als Teil des Behältergehäuses ausgebildet oder fest mit diesem verbunden sein. Beispielsweise kann es sich bei der Trennwand um einen Teil des den Kühlmittelspeicher bildenden Gehäuseteils handeln. Ebenso kann die Trennwand gesondert von der angrenzenden Wand des Kühlmittelspeichers ausgebildet sein. Weiterhin ist in bevorzugter Weise der Kühlmittelspeicher innerhalb eines Deckels oder innerhalb eines Wandabschnitts einer Wanne angeordnet. Bei einer derartigen Ausgestaltung kann der Kühlmittelspeicher zumindest abschnittsweise von dem Material des Deckels beziehungsweise von dem Material der Wanne eingefasst sein. Auf diese Weise lässt sich der Kühlmittelspeicher platzsparend unterbringen, sodass die Aufnahmekapazität des Behälterraums nicht oder nur gering beeinträchtigt wird.

In vorteilhafter Weise bildet die Trennwand zumindest abschnittsweise eine dem Behälterraum zugewandte Kühlfläche. Für den Fall, dass eine dosierte Einbringung von Kühlmittel aus dem Kühlmittelspeicher in den Behälterraum nicht erwünscht ist beziehungsweise auch eine Überleitung von in dem Kühlmittelspeicher gegebenenfalls vorhandender und gekühlter Umgebungsluft in den Behälterraum vermieden werden soll, bietet die Ausbildung einer Kühlfläche auf der Trennwand eine effiziente Wärmeübertragung zwischen Kühlmittelspeicher und dem Behälterraum. Insbesondere kann auf diese Weise mit nur geringem Aufwand die Kühlwirkung des in dem Kühlmittelspeicher befindlichen Kühlmittels auf den Behälterraum übertragen werden. Weiter bevorzugt hat die Trennwand eine gegenüber weiteren Gehäusewandabschnitten verringerte Isolationseigenschaft. Auf diese Weise wird der Behälter gegenüber der Umgebung ausreichend isoliert, zwischen dem Kühlmittelspeicher und dem Behälterraum kann jedoch noch eine Wärmeübertragung erfolgen, sodass von dem Kühlmittel in den Kühlmittelspeicher ausreichend Kühlleistung auf den Behälterraum übertragen wird. Beispielsweise kann die Trennwand frei von Isoliermaterial sein oder aus einem Material bestehen, das gegenüber dem Isoliermaterial des Gehäuses eine höhere Wärmeleitfähigkeit aufweist. Ebenfalls ist es möglich, die Trennwand aus Isoliermaterial herzustellen, das eine gegenüber weiteren Gehäusewandabschnitten verringerte Dicke aufweist. Gemäß einer anderen Ausgestaltung des Transportbehälters ist die Isolierung zwischen dem Kühlmittelspeicher und dem Behälterraum durch Anordnung oder Weglassen zusätzlicher Isolierelemente variabel veränderbar, um die Kühlwirkung des Kühlmediums anzupassen. Auf diese Weise kann der Einsatzbereich eines derartigen Transportbehälters auf den Transport eines großen Lebensmittelvollsortiments ausgedehnt werden. Beispielsweise können für den Transport von Gefriergut zusätzliche Isoliermittel vollständig weggelassen werden, sodass eine hohe Kühlwirkung des in dem Kühlmittelspeicher befindlichen Kühlmittels erzielt wird. Demgegenüber kann durch Anordnung zusätzlicher Isolierelemente die Kühlwirkung verringert werden, um ein unerwünschtes Gefrieren von Kühlgut zu vermeiden. In vorteilhafter Weise können die Isolierelemente lösbar an der jeweiligen Trennwand angeordnet sein. Auf diese Weise kann das jeweilige Behältergehäuse flexibel an unterschiedliche Einsatzbedingungen angepasst werden. Ebenso ist es möglich, die Isolierung zwischen dem Kühlmittelspeicher und dem Behälterraum durch Austausch des jeweiligen Gehäuseteils anzupassen. Für den Fall, dass der Kühlmittelspeicher innerhalb des Deckels angeordnet ist, kann je nach Anwendungsfall ein unterschiedlicher Deckel verwendet werden, wobei die unterschiedlichen Deckel eine unterschiedliche Isolierung der Kühlmittelspeicher aufweisen. Entsprechend kann bei Anordnung des Kühlmittelspeichers innerhalb einer Wandung der Wanne eine Mehrzahl von Wannen mit unterschiedlichen Isolierungen der jeweiligen Kühlmittelspeicher vorgesehen sein, die je nach Einsatzbedingungen ausgewählt werden. Es kann somit bei nur geringem Handhabungsbedarf ein jeweils gewünschtes Behältergehäuse modular zusammengestellt werden. Ferner kann es auch von Vorteil sein, wenn die Trennwand aus Schaumkunststoff besteht. Beispielsweise kann es sich bei dem Isoliermaterial um Styropor oder einen anderen Kunststoff mit hohen Isolationseigenschaften handeln. Alternativ kann das Behältergehäuse aus einem wärmeleitfähigen Material hergestellt sein, welches von einem Isolierstoff wie beispielsweise Styropor umgeben oder eingefasst ist. Ebenso kann das Behältergehäuse einen derartigen Isolierstoff einfassen, wodurch eine besonders hohe Lebensdauer des Transportbehälters erzielt werden kann.

Ferner kann es auch von Vorteil sein, wenn der Transportbehälter wenigstens einen Gasdurchgang aufweist, um den Übertritt des Kühlmittels im gasförmigen Zustand vom Kühlmittelspeicher in den Behälterraum zu ermöglichen, wobei der Gasdurchgang vorzugsweise verschließbar und/oder verstellbar ist. Diese Gestaltung kann sinnvoll sein, um den Übertritt des Kühlmittels im gasförmigen Zustand vom Kühlmittelspeicher in den Behälterraum zu ermöglichen, zu regulieren oder bei Bedarf vollständig zu blockieren. Dadurch kann die Kühlleistung des Transportbehälters optimal an verschiedene Gegebenheiten angepasst werden. Da innerhalb des Kühlmittelspeichers neben dem Kühlmittel auch Umgebungsluft vorhanden sein kann, wird durch einen voranstehend beschriebenen Gasdurchgang auch gewährleistet, dass gekühlte Umgebungsluft aus dem Kühlmittelspeicher in den Behälterraum übertreten kann.

Es mag sich aber auch als sinnvoll erweisen, wenn die Menge des pro Zeiteinheit vom Kühlmittelspeicher in den Behälterraum übertretenden Kühlmittels beziehungsweise der übertretenden Umgebungsluft einstellbar ist, vorzugsweise durch Veränderung der Größe eines Gasdurchgangs. Bevorzugt kann der Gasdurchgang vollständig verschlossen werden. Diese kann z.B. zur Befüllung des Kühlmittelspeichers sinnvoll sein, aber auch zur Verringerung oder Beschränkung der Kühlleistung, so dass der Wärmeaustausch zwischen dem Kühlmittel und dem Behälterraum z.B. nur noch über die Trennwand erfolgt und das Kühlmittel nicht mehr direkt mit dem Kühl- oder Gefriergut in Kontakt gelangt.

Weiter vorzugsweise ist der Transportbehälter tragbar, wobei der Transportbehälter in einem mit Kühlmittel befüllten Zustand ohne Kühl- oder Gefriergut vorzugsweise weniger als 10 kg, bevorzugt weniger als 5 kg wiegt. Ein derartiger Transportbehälter ist für die Handhabung und/oder zum Tragen durch eine Person dimensioniert. Auf diese Weise kann der Transportbehälter mitnur geringem Aufwand für die Endkundenzustellen eines Lebensmittelvollsortiments eingesetzt werden. Insbesondere erlaubt eine derartige Dimensionierung die Zustellung bis an die Wohnungstür der Endkunden, ohne dass es zu einer Beeinträchtigung der Kühlkette kommt. Weiter bevorzugt ist das Behältergehäuse stapelbar ausgebildet, wodurch die Transportsicherheit eines derartigen Transportbehälters verbessert wird. Dies gilt insbesondere dann, wenn zwei gestapelte Behältergehäuse oder durch Stapeln angrenzende Gehäuseteile formschlüssig zueinander gehalten werden, insbesondere quer zur Stapelorientierung. So kann bei einer vertikalen Stapelorientierung ein Formschluss in horizontaler Orientierung erzeugt werden, wodurch ein Verrutschen einzelner Transportbehälter beziehungsweise angrenzender Gehäuseteile zueinander vermieden wird.

Es kann überdies hilfreich sein, wenn der Kühlmittelspeicher zumindest teilweise, vorzugsweise vollständig oberhalb des Behälterraums angeordnet ist. Bedingt durch physikalische Gegebenheiten steigt ein warmes Gas aufgrund der geringeren Dichte auf, während ein kälteres Gas aufgrund der höheren Dichte absinkt. In der Regel weist das sublimitierte bzw. gasförmige Kühlmittel eine höhere Dichte auf als das Gas im Behälterraum, sodass das sublimitierte bzw. gasförmige Kühlmittel aus dem Kühlmittelspeicher in dem Behälterraum einfach nach unten "fallen" kann. Dadurch kann auf besonders einfache Weise ein natürlich gesteuerter Übertritt des Kühlmittels aus dem Kühlmittelspeicher in dem Behälterraum bewerkstelligt werden.

Ebenso kann es sich als nützlich erweisen, wenn der Behälterraum und/oder der Kühlmittelspeicher ein konvexer Raum ist, wobei sich der Behälterraum und der Kühlmittelspeicher vorzugsweise nicht überschneiden. Eine Gerade zwischen zwei beliebigen Punkten innerhalb eines konvexen Raums liegt vollständig innerhalb des Raums oder zumindest auf einer Begrenzung des Raums, jedoch nicht außerhalb des Raums. Dadurch ist/sind der Behälterraum und/oder der Kühlmittelspeicher optimal ausgenutzt und besonders gut befüllbar. Im Gegensatz dazu liegt wenigstens eine Gerade zwischen zwei Punkten innerhalb eines konkaven Raums zumindest teilweise außerhalb des Raums. Konkave Räume sind im Vergleich zu konvexen Räumen schlechter befüllbar und nutzen das vorhandene Volumen nicht optimal aus. Wenn sich der Behälterraum und der Kühlmittelspeicher nicht überschneiden, so dass der Behälterraum vollständig außerhalb des Kühlmittelspeichers liegt, können beide Räume jeweils optimal für ihre Bestimmungszwecke genutzt werden.

Nach einer vorteilhaften Variante der Erfindung weist der Transportbehälter wenigstens eine der folgenden Einrichtungen auf:
- Ein Identifikationsmittel, vorzugsweise einen RFID-Transponder oder einen Barcode, wobei das Identifikationsmittel bevorzugt am Behältergehäuse oder an einem der Gehäuseteile angebracht ist.
- Einen Füllstandsmesser für das im Kühlmittelspeicher gespeicherte Kühlmittel, wobei der Füllstandsmesser vorzugsweise am Behältergehäuse oder zumindest an einem Gehäuseteil angebracht ist.
- Eine Füllstandsanzeige für das im Kühlmittelspeicher gespeicherte Kühlmittel, wobei die Füllstandsanzeige vorzugsweise am Behältergehäuse oder zumindest an einem Gehäuseteil angebracht ist, wobei die Füllstandsanzeige bevorzugt bei geschlossenem Behälterraum von außen ablesbar ist.
- Einen Temperaturmesser zur Erfassung der Temperatur im Behälterraum.
- Eine Temperaturanzeige für die Temperatur im Behälterraum, wobei die Temperaturanzeige vorzugsweise am Behältergehäuse oder zumindest an einem Gehäuseteil angebracht ist, wobei die Temperaturanzeige bevorzugt bei geschlossenem Behälterraum von außerhalb des Behältergehäuses ablesbar ist.

Wenn das Behältergehäuse oder zumindest eines der Gehäuseteile ein Identifikationsmittel aufweist, bevorzugt einen RFID-Transponder oder einen Barcode, erleichtert dies die Zuordnung eines bestimmten Transportbehälters für eine bestimmte Einsatzaufgabe. So kann ein bestimmter Transportbehälter, der beispielweise für den Transport von Kühl- oder Gefriergut vorkonfiguriert ist, für den jeweiligen Transport bereitgestellt werden. Gleichermaßen erleichtert die Anordnung eines Identifikationsmittels die weiteren logistischen Prozesse, sodass bei der Endkundenzustellung ein weiteres Öffnen des Transportbehälters unterbleiben kann und die Kühlkette gewahrt bleibt. So erlaubt bereits das Identifikationsmittel einen Rückschluss auf den Inhalt des Transportbehälters, was einem etwaigen Disponenten die Einzelzuordnung von Transportbehältern zu Endkunden erleichtert.

Weist der Kühlmittelspeicher einen Füllstandsmesser für gespeichertes Kühlmittel auf, so kann in bevorzugter Weise an zumindest einem Gehäuseteil eine Füllstandsanzeige für das Kühlmittel im Kühlmittelspeicher angeordnet sein. Es kann auf diese Weise mit nur geringem Aufwand festgestellt werden, ob die in dem Kühlmittelspeicher befindliche Menge an Kühlmittel noch ausreicht oder ob ein Nachfüllen erforderlich ist. In weiter bevorzugter Weise ist an zumindest einem Gehäuseteil ein Temperaturmesser zur Erfassung der Temperatur im Behälterraum angeordnet. Dementsprechend kann in vorteilhafter Weise an zumindest einem Gehäuseteil eine Temperaturanzeige für die Temperatur im Behälterraum angeordnet sein. Hierdurch kann mit nur geringem Aufwand festgestellt werden, ob die Kühlkette fortlaufend gewahrt bleibt oder gegebenenfalls eine Beeinträchtigung erfolgt ist. In besonders bevorzugter Weise ist die Füllstandsanzeige und/oder die Temperaturanzeige bei geschlossenem Behältergehäuse von außen ablesbar, sodass es für die Feststellung des Kühlmittelfüllstandes beziehungsweise der Behälterraumtemperatur keiner Öffnung des Behältergehäuses bedarf.

Es kann von Vorteil sein, wenn das Behältergehäuse eine Wanne und einen Deckel aufweist, wobei der Behälterraum überwiegend in der Wanne ausgebildet und durch den Deckel vorzugsweise luftdicht verschließbar ist, wobei der Kühlmittelspeicher bevorzugt innerhalb eines Wandabschnitts des Deckels und/oder innerhalb eines Wandabschnitts der Wanne ausgebildet ist. Demnach besteht das Behältergehäuse aus einer Mehrzahl von Gehäuseteilen. Die mehrteilige Ausgestaltung des Behältergehäuses vereinfacht die Konstruktion sowie die Herstellung und auch die Handhabung, insbesondere hinsichtlich des Öffnens und Schließens des Behälterraums. So kann beispielsweise die Wanne durch den Deckel verschließbar ausgebildet sein, insbesondere automatisiert verschließbar sein. Vorzugsweise begrenzen dabei die Wanne und der Deckel in geschlossener Stellung den Behälterraum zur Aufnahme von Kühl- und/oder Gefriergut. In geschlossener Stellung wird der Behälterraum insbesondere luftdicht verschlossen, um eine Beeinträchtigung der Kühlung zu vermeiden. Durch die Anordnung des Kühlmittelspeichers innerhalb eines Wandabschnitts des Gehäuseteils ist ein insgesamt kompakter Aufbau des Gehäuseteils möglich, sodass im Einsatz die Raumverhältnisse beziehungsweise die Aufnahmekapazität des jeweiligen Behälterraums nicht oder nur in geringem Umfang beeinträchtigt wird. Gleichzeitig gestattet ein derartiges Gehäuseteil eine handhabungsfreundliche Einsatzvorbereitung, insbesondere eine automatisierte Handhabung des Gehäuseteils einschließlich der Befüllung der Kühlmittelspeicher mit Kühlmittel, wodurch insgesamt die Logistikkosten für die Endkundenzustellung von Lebensmittel verringert werden können.

Ein weiterer Aspekt der Erfindung betrifft ein Transportsystem, umfassend wenigstens zwei Transportbehälter der vorangehenden Ausführung, wobei Wanne und Deckel der beiden Transportbehälter untereinander austauschbar sind. So kann beispielsweise eine Wanne mit einer Vielzahl unterschiedlicher Deckel kombiniert werden. Gleichermaßen kann ein einzelner Deckel auch für eine Vielzahl unterschiedlicher Wannen verwendet werden. Je nach Anforderungen, wie beispielsweise Größe und Isolationseigenschaften des jeweiligen Gehäuseteils kann das jeweilige Behältergehäuse aus den gewünschten Gehäuseteilen zusammengesetzt werden, wodurch die Flexibilität im Einsatz erhöht wird.

Noch ein weiterer Aspekt der Erfindung betrifft ein Verfahren zur Einsatzvorbereitung eines Transportbehälters einer der vorangehenden Ausführungen, wobei der Kühlmittelspeicher automatisiert mit Kühlmittel befüllt wird, wobei vorzugsweise ein Einfüllelement automatisiert geführt und mit einem Ventil zur Befüllung des Kühlmittelspeichers gekoppelt wird. Der Anteil manueller Arbeit in der Einsatzvorbereitung eines derartigen Transportbehälters lässt sich somit verringern. Insbesondere können derartige Ventile in automatisierten Befüllanlagen mit korrespondierenden Einfüllelementen gekoppelt werden, sodass die Befüllung vollautomatisiert stattfinden kann. In bevorzugter Weise ist eine Mehrzahl von Ventilen vorgesehen, die weiter bevorzugt parallel zueinander angeordnet sind. Durch eine Mehrzahl von Ventilen kann die Befüllgeschwindigkeit erhöht werden, wobei bei paralleler Anordnung der Ventile das gleichzeitige Koppeln mit einer Mehrzahl von Einfüllelementen einer Abfüllstation erleichtert wird. Weiter bevorzugt ist dazu das Behältergehäuse oder zumindest eines der Gehäuseteile für die automatisierte Beförderung, insbesondere in Förderstrecken ausgebildet. Beispielsweise können die Deckel oder die Wannen eines solchen Transportbehälters in Förderstrecken transportiert werden, um eine automatisierte Befüllung des jeweiligen Druckbehälters, der an oder durch das jeweilige Gehäuseteil ausgebildet ist, vorzunehmen. Hierdurch kann in einem automatisierten Befüllverfahren ein besonders zügiges Befüllen vorgenommen werden, bei gleichzeitig hoher Prozesssicherheit.

Vorzugsweise weist das Verfahren wenigstens einen der folgenden Teilschritte auf:
- Identifikation eines den Kühlmittelspeicher bildenden Gehäuseteils, vorzugsweise vor dem Befüllen.
- Gewichtsmessung des den Kühlmittelspeicher bildenden Gehäuseteils, vorzugsweise vor und/oder nach dem Befüllen.
- Ausrichten und/oder optisches Erfassen der Ventile des Kühlmittelspeichers, vorzugsweise vor der Befüllung.
- Befüllung des Kühlmittelspeichers innerhalb einer automatisierten Förderstrecke.
- Befüllung des Kühlmittelspeichers mit Flüssiggas oder einem daraus erzeugten Feststoff, wobei vorzugsweise ein mit Druck beaufschlagtes Flüssiggas in den Kühlmittelspeicher expandiert und dadurch in den festen und/oder gasförmigen Aggregatszustand übergeht, wobei der Kühlmittelspeichers bevorzugt in Richtung der Schwerkraft befüllt wird.
- Druckausgleich des Kühlmittelspeichers, vorzugsweise während des Befüllens.
- Einstellen der Füllmenge des Kühlmittels im Kühlmittelspeicher in Abhängigkeit des Kühl- und/oder Gefrierguts, der Umgebungstemperatur und/oder der geplanten Einsatzdauer.

In bevorzugter Weise erfolgt die Befüllung innerhalb einer automatisierten Förderstrecke, sodass bei entsprechend hoher Taktung eine gute Auslastung der jeweiligen Befüllanlage erzielt werden kann. Bevorzugt erfolgt vor dem Befüllen eine Identifikation des die Kühlmittelspeicher bildenden Gehäuseteils. Hierdurch lassen sich Rückschlüsse auf die gewünschte Füllmenge ziehen. Ebenso kann bevorzugt vor dem Befüllen eine Gewichtsmessung des jeweiligen Gehäuseteils vorgenommen werden, sodass gegebenenfalls Rückschluss über die Restmenge von Kühlmittel innerhalb des Kühlmittelspeichers gezogen werden kann. In weiter bevorzugter Weise erfolgt die Befüllung in Richtung der Schwerkraft, wodurch ein unerwünschtes Austreten von Flüssiggas während der Befüllung vermieden werden kann. Ebenso ist es möglich ein Austreten von Flüssiggas weitgehend dadurch zu vermeiden, dass die Befüllung quer zur Schwerkraft vorgenommen wird. Bevorzugt werden die Ventile des den Kühlmittelspeicher bildenden Gehäuseteils vor der Befüllung ausgerichtet und hierbei bevorzugt auch optisch erfasst. Der Koppelvorgang zwischen den jeweiligen Ventilen und der Einfüllvorrichtung wird hierdurch vereinfacht beziehungsweise beschleunigt. Weiter bevorzugt erfolgt während des Befüllens ein Druckausgleich, wodurch die Entstehung eines unerwünschten Überdrucks in dem Kühlmittelspeicher vermieden wird, gleichzeitig jedoch die gewünschte Füllmenge an Kühlmittel eingebracht werden kann. Ebenso ist es möglich, das den Kühlmittelspeicher bildende Gehäuseteil während der Befüllung mechanisch zu stabilisieren, beispielsweise mittels von außen an das Gehäuseteil angepresster Platten. Auf diese Weise kann die Gefahr einer Beschädigung des jeweiligen Gehäuseteils während des Befüllens mit Kühlmittel verringert werden.

Es besteht alternativ auch die Möglichkeit, den Kühlmittelspeicher direkt mit einem aus Flüssiggas erzeugten Feststoff zu befüllen. In diesem Fall wird die Erzeugung des Feststoffs aus Flüssiggas außerhalb des Kühlmittelspeichers vorgenommen.

In besonders bevorzugter Weise wird die Füllmenge des Kühlmittels in Abhängigkeit des Kühl- und/oder Gefrierguts, der Umgebungstemperatur und/oder der geplanten Einsatzdauer gewählt. Ein solches Verfahren erhöht damit die Einsatzflexibilität des jeweiligen Transportbehälters und erhöht zudem die Sicherheit der Einhaltung der jeweils erforderlichen Kühlkette.

Vorzugsweise wird ein Behältergehäuse vor oder nach der Befüllung des Kühlmittelspeichers automatisiert verschlossen. Der manuelle Aufwand bei der Einsatzvorbereitung eines derartigen Transportbehälters wird somit reduziert. Gleichzeitig können durch ein automatisiertes Verfahren zum Verschließen des Behältergehäuses Anwenderfehler weitgehend vermieden werden. Beispielsweise kann das Risiko eines unzureichenden Verschließens des Behältergehäuses durch das jeweilige Personal verringert werden.

In vorteilhafter Weise wird eine Behälterwanne des Behältergehäuses durch einen Behälterdeckel, der den Kühlmittelspeicher bildet, verschlossen. Auf diese Weise lassen sich die Befüllung des Kühlmittelspeichers mit Kühlmittel sowie die Beschickung der Behälterwanne mit Kühl- und/oder Gefriergut zeitlich und/oder örtlich vollständig voneinander entkoppeln. Insbesondere lässt sich der Behälterdeckel, welcher den Kühlmittelspeicher bildet, zur Befüllung des Kühlmittelspeichers einer Befüllstation zuführen, wohingegen die Behälterwanne zeitlich und/oder örtlich getrennt mit Kühl- und/oder Gefriergut beschickt wird. Im Anschluss an die Beschickung der Wanne mit Kühl- und/oder Gefriergut sowie der Befüllung des Kühlmittelspeichers mit Kühlmittel kann ein automatisierter Schließprozess vorgenommen werden und der jeweilige Transport des Kühl- und/oder Gefrierguts erfolgen.

Schließlich betrifft ein weiterer Aspekt der vorliegenden Erfindung eine Vorrichtung zur Einsatzvorbereitung eines Transportbehälters. Eine derartige Vorrichtung ist insbesondere zur Ausführung eines voranstehenden Verfahrens ausgebildet. Erfindungsgemäß weist eine derartige Vorrichtung eine Befüllungsvorrichtung zur automatisierten Befüllung eines Kühlmittelspeichers mit Kühlmittel auf, wobei die Befüllungsvorrichtung vorzugsweise ein automatisiert geführtes Einfüllelement aufweist, welches zur Befüllung des Kühlmittelspeichers mit einem Ventil des Kühlmittelspeichers koppelbar ist Mittels einer solchen Vorrichtung lässt sich der Anteil manueller Arbeit in der Einsatzvorbereitung eines erfindungsgemäßen Transportbehälters auf ein verringertes Maß reduzieren.

In besonders bevorzugter Weise ist die Vorrichtung dazu eingerichtet, die Füllmenge des Kühlmittels im Kühlmittelspeicher in Abhängigkeit der jeweiligen Kühlanforderungen einzustellen. So kann die Vorrichtung insbesondere dazu eingerichtet sein, die Füllmenge des Kühlmittels in Abhängigkeit des jeweiligen Kühl- und/oder Gefrierguts, der Umgebungstemperatur und/oder der geplanten Einsatzdauer einzustellen beziehungsweise eine entsprechende Befüllung vorzunehmen.

Weitere Ausgestaltungen der vorliegenden Erfindung ergeben sich aus Kombinationen der in den Ansprüchen, der Beschreibung sowie den Figuren offenbarten Merkmale. Die vorliegende Erfindung wird nachfolgend anhand von Ausführungsbeispielen und zugehörigen Zeichnungen erläutert.

### Kurze Beschreibung der Figuren

Es zeigen:
- Figur 1: einen Transportbehälter gemäß einem Ausführungsbeispiel der vorliegenden Erfindung in schematischer Perspektivansicht.
- Figur 2: einen Deckel für einen Transportbehälter gemäß einem Ausführungsbeispiel der vorliegenden Erfindung in Draufsicht auf die Oberseite.
- Figur 3: einen Deckel einer Transportvorrichtung gemäß einem Ausführungsbeispiel der Erfindung in Draufsicht auf die Unterseite.
- Figur 4: einen Deckel für einen Transportbehälter gemäß einem Ausführungsbeispiel der Erfindung in schematischer Schnittdarstellung.
- Figur 5: eine Vorrichtung zur Durchführung eines Verfahren zur Einsatzvorbereitung eines Transportbehälters gemäß einem Ausführungsbeispiel der Erfindung in schematischer Seitenansicht.
- Figur 6: eine Vorrichtung zur Durchführung eines Verfahren zur Einsatzvorbereitung eines Transportbehälters gemäß einem Ausführungsbeispiel der Erfindung in schematischer Queransicht.
- Figur 7: eine Vorrichtung zur Durchführung eines Verfahren zur Einsatzvorbereitung eines Transportbehälters gemäß einem weiteren Ausführungsbeispiel der Erfindung in schematischer Seitenansicht.

### Detaillierte Beschreibung des bevorzugten Ausführungsbeispiels

Figur 1 zeigt eine Perspektivdarstellung eines Transportbehälters 10 gemäß einem Ausführungsbeispiel der vorliegenden Erfindung. Der Transportbehälter 10 weist ein Behältergehäuse 12 auf, welches eine Mehrzahl von Gehäuseteilen aufweist. So umfasst das Behältergehäuse 12 eine Behälterwanne 14 sowie einen Behälterdeckel 16. Das Behältergehäuse 12 mit der Behälterwanne 14 und dem Behälterdeckel 16 ist zur Aufnahme von Kühl und/oder Gefriergut ausgebildet. Insbesondere ist im Inneren des Behältergehäuses 12 ein Behälterraum 18 für Kühl- und/oder Gefriergut ausgebildet. Die Behälterwanne 14 ist mittels des Behälterdeckels 16 fest, insbesondere luftdicht verschließbar. Der Behälterdeckel 16 ist optional in geschlossener Stellung gegenüber der Behälterwanne 14 verriegelbar.

Innerhalb des Behälterdeckels 16 ist, wie insbesondere der Figur 4 entnommen werden kann, ein Kühlmittelspeicher 20 ausgebildet. Gemäß der Darstellung in der Figur 4 ist der Kühlmittelspeicher 20 von einem den Deckel bildenden Isoliermaterial zumindest abschnittsweise umfasst.

Insbesondere ist der Kühlmittelspeicher 20 zur Befüllung mit und zur Speicherung eines aus flüssigem Kohlenstoffdioxid erzeugten, festen Kohlenstoffdioxids eingerichtet. Hierfür ist der Kühlmittelspeicher 20 mit Ventilen 24 zur automatisierten Befüllung versehen. Beim Einfüllen des flüssigen Kohlendioxids in den Kühlmittelspeicher 20 und der daraus resultierenden Druckänderung auf Normaldruck bzw. 1,013 bar nimmt zumindest ein Teil des Kohlendioxids einen festen Aggregatzustand an. Das resultierende Produkt ist als Trockeneis oder Trockenschnee bekannt. Die Ventile 24 können insbesondere mit Einfüllelementen einer Befüllvorrichtung gekoppelt werden, um eine sichere Befüllung mit Kühlmittel zu gewährleisten.

Wie der Figur 2 entnommen werden kann, weist der Deckel 16 eine Oberseite 26 auf, die im geschlossenen Zustand des Transportbehälters 10 eine Außenseite des Behältergehäuses 12 bildet. Auf der Oberseite 26 des Deckels 16 ist ein Identifikationsmittel 28 vorgesehen. Ferner sind auf der Oberseite 26 des Deckels 16 eine Temperaturanzeige 30 und eine Füllstandsanzeige 32 für das Kühlmittel angeordnet. Im Übrigen wird die Oberseite 26 des Deckels durch Kunststoff gebildet, der ein darunter liegendes Isoliermaterial wie zum Beispiel Styropor verkleidet. Schließlich sind auf der Oberseite 26 des Deckels 16 Aufnahmevorrichtungen 34 zur Handhabung des Deckels ausgebildet. Bei den Aufnahmevorrichtungen handelt es sich im vorliegenden Ausführungsbeispiel um Formelemente wie z.B. Rillen oder Ausnehmungen bzw. Vorsprünge, an denen korrespondierende Greifelemente einer automatisierten Handhabungsvorrichtung angreifen können.

Des Weiteren sind die Formelemente 34 auch zur Stapelung mit einem weiteren Transportbehälter 10 ausgebildet. Insbesondere sind auf der Unterseite der Wanne 14 entsprechend ausgeformte Formelemente vorgesehen, die in die Formelemente 34 auf der Oberseite 26 des Deckels 16 eingreifen, sodass ein Verrutschen von zwei gestapelten Transportbehältern zueinander verhindert wird.

Figur 3 ist die Ausgestaltung des Deckels 16 auf einer dem Behälterraum zugewandten Fläche, nämlich der Unterseite 36 des Deckels zu entnehmen. Auf der Unterseite 36 des Deckels ist eine Kühlfläche 38 ausgebildet. Dabei bildet die Kühlfläche 38 zumindest einen Wandabschnitt des Kühlmittelspeichers 20. In geschlossener Stellung des Transportbehälters 10 bildet der die Kühlfläche 38 bildende Wandabschnitt eine Trennwand 39 zwischen dem Kühlmittelspeicher 20 und dem Behälterraum 18. Die Trennwand 39 umfasst einen verschließbaren Gasdurchgang, um den Übertritt von gasförmigem Kühlmittel vom Kühlmittelspeicher 20 in den Behälterraum 18, und damit die auf den Behälterraum 18 aufgebrachte Kühlleistung zu regulieren oder bei Bedarf vollständig zu sperren. Die Anordnung von Isoliermaterial 40 auf der Kühlfläche 38 ist z.B. Figur 4 zu entnehmen.

Der Deckel 16 und die Wanne 14 weisen im vorliegenden Ausführungsbeispiel jeweils eine Länge von 600mm und eine Breite von ca. 400mm auf. Die Höhe der Wanne 14 beträgt etwa 400mm, die Höhe des Deckels 16 ca. 100mm.

Die Figur 5 zeigt in schematischer Darstellung eine Vorrichtung zur Einsatzvorbereitung eines Transportbehälters. Mittels einer derartigen Vorrichtung kann in besonders vorteilhafter Weise ein erfindungsgemäßes Verfahren zur Einsatzvorbereitung eines Transportbehälters ausgeführt werden. Die in der Fig. 5 gezeigte Vorrichtung zur Einsatzvorbereitung eines Transportbehälters weist eine Förderstrecke 50 auf. Die Förderstrecke 50 ist mit einer Abfüllstation 52 ausgestattet, welche zur Befüllung des Kühlmittelspeichers eines jeweiligen Transportbehälters 10 eingerichtet ist. Im vorliegenden Beispiel werden mehrere Deckel 16 eines Transportbehälters in einer vertikalen Orientierung entlang der Förderstrecke 50 geführt. Dabei erfolgt zunächst die Identifikation des jeweiligen Deckels mittels einer Erfassungseinheit 54, die beispielsweise zum Auslesen eines Barcodes bzw. zur Erfassung eines RFID-Transponders ausgebildet ist. Im Folgenden kann der jeweilige Deckel 16 mittels einer Waage 56 gewogen werden. Im Anschluss wird der Deckel 16 weiterbefördert zur Abfüllstation 52. Dort wird der Deckel 16 optisch mit einer Kamera 59 erfasst und ausgerichtet, sodass mittels als Einfülllanzen ausgebildeten Einfüllelementen 58 über die Ventile 24 Kühlmittel in den Kühlmittelspeicher 20 eingefüllt wird. Dementsprechend wird der Kühlmittelspeicher 20 innerhalb der Förderstrecke 50 automatisiert durch die Abfüllstation 52 befüllt. Während des Abfüllens in der Abfüllstation 52 wird durch eine Absaugvorrichtung 60 die Absaugung von austretendem CO₂ vorgenommen. Zusätzlich erfolgt während des Befüllens innerhalb der Abfüllstation 52 ein Druckausgleich im Kühlmittelspeicher 20. Nach dem Befüllen in der Abfüllstation 52 wird der jeweilige Deckel 16 weiterbefördert.

Der Figur 6 ist ferner zu entnehmen, dass während des Abfüllens in der Abfüllstation 52 eine feste Positionierung des jeweiligen Deckels 16 mittels Anpressplatten 62 vorgenommen wird. Auf diese Weise wird eine korrekte Ausrichtung der Befüllungsventile 24 vorgenommen, sodass ein sicherer Befüllvorgang automatisiert erfolgt. Zudem dient die Anpressplatte 62 beim automatisierten Befüllen als mechanische Unterstützung zum Druckausgleich. Dementsprechend erfolgt durch die Anpressplatte 62 eine mechanische stabiliserung des Deckels 16, sodass die Gefahr eine Beschädigung des Deckels während des Befüllens verringert wird.

Der Figur 7 ist außerdem zu entnehmen, dass die Deckel 16 innerhalb der Förderstrecke 50 zu einer Handhabungsvorrichtung 64 gefördert werden, welche die Deckel 16 ergreift und mit dem jeweiligen Deckel 16 eine auf einem anderen Abschnitt der Förderstrecke 50 befindliche Behälterwanne 14 verschließt. Das Verschließen der jeweiligen Wanne 14 durch den jeweiligen Deckel 16, der von der Handhabungsvorrichtung 64 positioniert wird, erfolgt somit automatisiert. Das Verschließen der jeweiligen Wanne 14 mittels eines Deckels 16 kann sowohl vor als auch nach der Befüllung der jeweiligen Kühlmittelspeicher 20 mit Kühlmittel erfolgen. Im Vorfeld des Verschließens der Wanne 14 mit dem Deckel 16 ist der jeweilige Behälterraum 18 mit Kühl- und/oder Gefriergut zu beschicken. Nach dem Verschließen mit dem Deckel 16 kann der gesamte Transportbehälter 10 der weiteren logistischen Kette zur Endkundenauslieferung zugeführt werden. Die Handhabungsvorrichtung 64 kann als Teil der erfindungsgemäßen Vorrichtung zur Einsatzvorbereitung eines Transportbehälters ausgebildet sein.

### Bezugszeichenliste

- 10: Transportbehälter
- 12: Behältergehäuse
- 14: Wanne
- 16: Deckel
- 18: Behälterraum
- 20: Kühlmittelspeicher
- 22: Innenwand des Kühlmittelspeichers
- 24: Ventil
- 26: Oberseite des Deckels
- 28: Identifikationsmittel
- 30: Temperaturanzeige
- 32: Füllstandsanzeige
- 34: Aufnahmevorrichtung/Formelement
- 36: Unterseite des Deckels
- 38: Kühlfläche
- 39: Trennwand
- 40: Isoliermaterial
- 50: Förderstrecke
- 52: Abfüllstation
- 54: Erfassungseinheit
- 56: Waage
- 58: Einfüllelement/Einfülllanze
- 59: Kamera
- 60: Absaugvorrichtung
- 62: Anpressplatten
- 64: Handhabungsvorrichtung

## Patentansprüche

1. Transportbehälter (10) für Kühl- und/oder Gefriergut, insbesondere für verderbliche Lebensmittel, mit einem Behältergehäuse (12), das einen Behälterraum (18) zur Aufnahme von Kühl- und/oder Gefriergut und einen Kühlmittelspeicher (20) zur Speicherung eines Kühlmittels bildet.

2. Transportbehälter (10) nach Anspruch 1, **dadurch gekennzeichnet, dass** das Behältergehäuse (12) ausgebildet ist, um das Kühlmittel im festen Aggregatszustand im Kühlmittelspeicher (20) zu speichern und, vorzugsweise in definierter Menge, in den Behälterraum (18) übertreten zu lassen.

3. Transportbehälter (10) nach einem der vorangehenden Ansprüche, **dadurch gekennzeichnet, dass** der Kühlmittelspeicher (20) zumindest teilweise mit Kühlmittel im festen Aggregatszustand befüllt ist, wobei das Kühlmittel vorzugsweise durch Expansion eines Flüssiggases, bevorzugt durch Expansion eines flüssigen Kohlenstoffdioxids, erzeugt ist.

4. Transportbehälter (10) nach einem der vorangehenden Ansprüche, **dadurch gekennzeichnet, dass** der Kühlmittelspeicher (20) bei geschlossenem Behälterraum (18) befüllbar ist, vorzugsweise von einer Außenseite des Behältergehäuses (12), wobei der Kühlmittelspeicher (20) bevorzugt eine Einrichtung zum Druckausgleich beim Befüllen aufweist.

5. Transportbehälter (10) nach einem der vorangehenden Ansprüche, **dadurch gekennzeichnet, dass** der Kühlmittelspeicher (20) durch wenigstens eine Trennwand (39) von dem Behälterraum (18) getrennt ist, wobei die Trennwand (39) je nach Kühlbereich eine isolierende Eigenschaft aufweist. vorzugsweise zumindest abschnittsweise luftdurchlässig und/oder porös ist.

6. Transportbehälter (10) nach einem der vorangehenden Ansprüche, **dadurch gekennzeichnet, dass** der Transportbehälter (10) wenigstens einen Gasdurchgang aufweist, um den Übertritt des Kühlmittels im gasförmigen Zustand vom Kühlmittelspeicher (20) in den Behälterraum (18) zu ermöglichen, wobei der Gasdurchgang vorzugsweise verschließbar und/oder verstellbar ist.

7. Transportbehälter (10) nach einem der vorangehenden Ansprüche, **dadurch gekennzeichnet, dass** die Menge des pro Zeiteinheit vom Kühlmittelspeicher (20) in den Behälterraum (18) übertretenden Kühlmittels regulierbar ist, vorzugsweise durch Veränderung der Größe eines Gasdurchgangs.

8. Transportbehälter (10) nach einem der vorangehenden Ansprüche, **dadurch gekennzeichnet, dass** der Transportbehälter (10) tragbar ist, wobei der Transportbehälter (10) in einem mit Kühlmittel befüllten Zustand ohne Kühl- oder Gefriergut vorzugsweise weniger als 10 kg, bevorzugt weniger als 5 kg wiegt.

9. Transportbehälter (10) nach einem der vorangehenden Ansprüche, **dadurch gekennzeichnet, dass** der Kühlmittelspeicher (20) zumindest teilweise, vorzugsweise vollständig oberhalb des Behälterraums (18) angeordnet ist.

10. Transportbehälter (10) nach einem der vorangehenden Ansprüche, **dadurch gekennzeichnet, dass** der Behälterraum (18) und/oder der Kühlmittelspeicher (20) ein konvexer Raum ist, wobei sich der Behälterraum (18) und der Kühlmittelspeicher (20) vorzugsweise nicht überschneiden.

11. Transportbehälter (10) nach einem der vorangehenden Ansprüche, **dadurch gekennzeichnet, dass** der Transportbehälter (10) wenigstens eine der folgenden Einrichtungen aufweist:
a. Ein Identifikationsmittel (28), vorzugsweise einen RFID-Transponder oder einen Barcode, wobei das Identifikationsmittel (28) bevorzugt am Behältergehäuse (12) oder an einem Gehäuseteil (14, 16) angebracht ist.
b. Einen Füllstandsmesser für das im Kühlmittelspeicher (20) gespeicherte Kühlmittel, wobei der Füllstandsmesser vorzugsweise am Behältergehäuse (12) oder zumindest an einem Gehäuseteil (14, 16) angebracht ist.
c. Eine Füllstandsanzeige (30) für das im Kühlmittelspeicher (20) gespeicherte Kühlmittel, wobei die Füllstandsanzeige (30) vorzugsweise am Behältergehäuse (12) oder zumindest an einem Gehäuseteil (14, 16) angebracht ist, wobei die Füllstandsanzeige (30) bevorzugt bei geschlossenem Behälterraum (18) von außen ablesbar ist.
d. Einen Temperaturmesser zur Erfassung der Temperatur im Behälterraum (18).
e. Eine Temperaturanzeige (32) für die Temperatur im Behälterraum (18), wobei die Temperaturanzeige (32) vorzugsweise am Behältergehäuse (12) oder zumindest an einem Gehäuseteil (14, 16) angebracht ist, wobei die Temperaturanzeige (32) bevorzugt bei geschlossenem Behälterraum (18) von außerhalb des Behältergehäuses (12) ablesbar ist.

12. Transportbehälter (10) nach einem der vorangehenden Ansprüche, **dadurch gekennzeichnet, dass** das Behältergehäuse (12) eine Wanne (14) und einen Deckel (16) aufweist, wobei der Behälterraum (18) überwiegend in der Wanne (14) ausgebildet und durch den Deckel (16) vorzugsweise luftdicht verschließbar ist, wobei der Kühlmittelspeicher (20) bevorzugt innerhalb eines Wandabschnitts des Deckels (16) und/oder innerhalb eines Wandabschnitts der Wanne (14) ausgebildet ist.

13. Transportsystem, umfassend wenigstens zwei Transportbehälter (10) nach Anspruch 12, **dadurch gekennzeichnet, dass** Wanne (14) und Deckel (16) der beiden Transportbehälter (10) untereinander austauschbar sind.

14. Verfahren zur Einsatzvorbereitung eines Transportbehälters (10) nach einem der Ansprüche 1 bis 12, **dadurch gekennzeichnet, dass** der Kühlmittelspeicher (20) automatisiert mit Kühlmittel befüllt wird, wobei vorzugsweise ein Einfüllelement (58) automatisiert geführt und mit einem Ventil (24) zur Befüllung des Kühlmittelspeichers (20) gekoppelt wird.

15. Verfahren nach Anspruch 13 oder 14, **dadurch gekennzeichnet, dass** das Verfahren wenigstens einen der folgenden Teilschritte aufweist:
a. Identifikation eines den Kühlmittelspeicher (20) bildenden Gehäuseteils (14, 16, 22), vorzugsweise vor dem Befüllen.
b. Gewichtsmessung des den Kühlmittelspeicher (20) bildenden Gehäuseteils (14, 16, 22), vorzugsweise vor und/oder nach dem Befüllen.
c. Ausrichten und/oder optisches Erfassen der Ventile (24) des Kühlmittelspeichers (20), vorzugsweise vor der Befüllung.
d. Befüllung des Kühlmittelspeichers (20) innerhalb einer automatisierten Förderstrecke (50).
e. Befüllung des Kühlmittelspeichers (20) mit Flüssiggas oder einem daraus erzeugten Feststoff, wobei vorzugsweise ein mit Druck beaufschlagtes Flüssiggas in den Kühlmittelspeicher (20) expandiert und dadurch in den festen und/oder gasförmigen Aggregatszustand übergeht, wobei der Kühlmittelspeicher (20) bevorzugt in Richtung der Schwerkraft befüllt wird.
f. Druckausgleich des Kühlmittelspeichers (20), vorzugsweise während des Befüllens.
g. Einstellen der Füllmenge des Kühlmittels im Kühlmittelspeicher (20) in Abhängigkeit des Kühl- und/oder Gefrierguts, der Umgebungstemperatur und/oder der geplanten Einsatzdauer.

16. Vorrichtung zur Einsatzvorbereitung eines Transportbehälters (10) nach einem der Ansprüche 1 bis 12, bevorzugt zur Ausführung eines Verfahrens nach Anspruch 14 oder 15, mit einer Befüllungsvorrichtung (52) zur automatisierten Befüllung eines Kühlmittelspeichers (20) mit Kühlmittel, wobei die Befüllungsvorrichtung (52) vorzugsweise ein automatisiert geführtes Einfüllelement (58) aufweist, welches zur Befüllung des Kühlmittelspeichers (20) mit einem Ventil (24) des Kühlmittelspeichers (20) koppelbar ist.
